# EUROPÄISCHE PATENTSCHRIFT

(11) **EP 2 336 991 B1**
(45) Veröffentlichungstag und Bekanntmachung des Hinweises auf die Patenterteilung: **21.03.2012**
(21) Anmeldenummer: 10013581.3
(22) Anmeldetag: 13.10.2010
(51) Int. Cl.: G08B 13/06, G08B 17/10, E05B 39/00, G01R 11/00

(54) **Rauchmelder**
Smoke alarm
Détecteur de fumée

(30) Priorität: 16.12.2009 DE 102009058655
(43) Veröffentlichungstag der Anmeldung: 22.06.2011
(73) Patentinhaber: ista International GmbH, 45131 Essen (DE)
(72) Erfinder: Niederfeld, Gerhard, 45131 Essen (DE); Seeliger, Franko, 48282 Emsdetten (DE)
(74) Vertreter: Cohausz Hannig Borkowski Wißgott

(56) Entgegenhaltungen:
- US-A- 5 103 216
- US-A- 5 646 598
- US-A1- 2002 097 162

## Beschreibung

Die Erfindung betrifft einen Rauchmelder umfassend ein oberes, insbesondere raumdeckenseitiges Gehäuseteil und ein unteres, insbesondere raumseitiges Gehäuseteil, die aneinander mittels einer formschlüssigen, lösbaren Drehverbindung verbindbar sind, wobei zwischen den Gehäuseteilen eine Vorrichtung zur Rauchdetektion angeordnet ist.

Rauchmelder dieser Art sind im Stand der Technik bekannt, um Räume, beispielsweise Wohnräume hinsichtlich des Auftretens von Rauch, wie er bei Bränden entsteht, zu überwachen und ggfs. einen Alarm abzugeben. Eine zwischen den Gehäuseteilen angeordnete Vorrichtung zur Rauchdetektion umfasst dabei üblicherweise eine optische Detektionsstrecke mit einem Licht emittierenden Element und mit einem Streulicht detektierenden Sensor, der Streulicht detektiert, wenn das emittierte Licht an Rauchpartikeln in der Luft gestreut wurde.

US2002/0097162 zeigt einen Rauchmelder, auf den einen Adapterkit montiert wird, mit einem Siegelband als Schutz gegen eine unerlaubte Öffnung.

Teilweise sind oder werden Rauchmelder zur Pflicht, wobei z.B. einen Vermieter die Nachweispflicht trifft, den ordnungsgemäßen Gebrauch und Einsatz eines Rauchmelders nachzuweisen. Dabei ist es bekannt, dass oftmals Rauchmelder, wenn auch ggfs. nur zeitweise, demontiert werden, z.B. für Renovierungszwecke und anschließend wieder montiert werden, wobei dies nicht von Fachpersonal erfolgt und die Funktion der Rauchmelder ungewiss ist. An einem solchen erneut montierten Rauchmelder kann jedoch die zwischenzeitig erfolge Manipulation nicht erkannt werden.

Es ist daher die Aufgabe der Erfindung, einen Rauchmelder bereit zu stellen, mittels dem auf einfache Art überprüft werden kann, ob dieser nach einer ursprünglichen fachgerechten Montage nochmals demontiert wurde.

Diese Aufgabe wird erfindungsgemäß dadurch gelöst, dass das untere Gehäuseteil ein aus der Gehäuseteiloberfläche heraus bewegbares Anzeigeelement aufweist, welches einen sich zum Boden des oberen Gehäuseteils erstreckenden Steg aufweist, dessen zum Boden weisendes Ende einen vom Steg trennbaren Kopf aufweist und am Boden ein Eingriffsbereich angeordnet ist, mit dem der Kopf durch Drehung des unteren gegenüber dem oberen Gehäuseteil beim Befestigen in Eingriff bringbar ist und bei einer Drehung beim Lösen vom Steg abtrennbar ist.

Die hier gemachten Richtungsangaben, insbesondere betreffend oberes und unteres Gehäuseteil charakterisieren die normale Montagepositionierung, wenn ein Rauchmelder an der Decke eines Raumes befestigt ist

Der wesentliche Kerngedanke der Erfindung ist es, eine Anzeige am Rauchmelder vorzusehen, an der man deutlich erkennen kann, dass ein Rauchmelder nach einer ursprünglichen Montage nochmals demontiert wurde. Dafür ist hier die Konstruktion so gewählt, dass sich ein Anzeigeelement, welches am unteren Gehäuseteil vorgesehen ist und welches man somit leicht vom Raum beim Blick zur Decke erkennen kann mittels des Steges mit dem an der Raumdecke montierten Boden des oberen Gehäuseteils zunächst bei der erstmaligen Montage verbindet. Die Verbindung erfolgt dabei zwischen dem Kopf am bodennahen Ende des Steges und einem Eingriffsbereich, der am oder im Boden angeordnet ist.

Dabei ist es hier vorgesehen, dass es zu dem Eingriff zwischen Kopf und Eingriffsbereich und somit zur Verbindung von Anzeigeelement und Boden kommt, wenn das unteren Gehäuseteil am oberen Gehäuseteil durch eine Drehung montiert wird, wobei das untere gehäuseteil um eine Drehachse relativ zum ortsfest an der Decke montierten oberen Gehäuseteil gedreht wird und so die formschlüssige Verbindung zwischen den Gehäuseteilen erzielt wird.

Die Drehverbindung kann z.B. über ein zwischen den Gehäuseteilen realisiertes Gewinde, eine Renkverbindung, insbesondere Bajonett-Verbindung oder eine sonstige Verbindung erfolgen, die bei Drehung der Gehäuseteile relativ zueinander zum Formschluß zwischen diesen führt. Dabei kann es vorgesehen sein, dass der Formschluß und somit die Verbindung der Gehäuseteile aneinander bereits bei einem Drehwinkel kleiner 180 Grad bevorzugt kleiner 90 Grad, noch weiter bevorzugt zwischen 40 und 60 Grad erfolgt.

Wesentlich ist weiterhin, dass sich die einmal erzeugte Verbindung zwischen Anzeigeelement, bzw. Kopf von dessen Steg und dem Eingriffsbereich am Boden nicht mehr zerstörungsfrei lösen lässt, sondern dass vielmehr bei einem Trennen der Gehäuseteile durch eine Rückdrehung sich der Kopf vom Steg löst, bzw. abgetrennt wird. Dadurch lässt sich zwar grundsätzlich das untere Gehäuseteil später wieder am oberen befestigen, das Anzeigeelement lässt sich jedoch mangels des verloren gegangenen Kopfes nicht mehr mit dem Boden verbinden.

Das Anzeigeelement, welches aus der Gehäuseteiloberfläche des unteren Gehäuseteils heraus bewegbar ist wird demnach mangels einer Befestigung am Boden des oberen Gehäuseteils entweder bereits durch die wirkende Schwerkraft oder in einer anderen Ausführung aufgrund eine Kraftbelastung in die Richtung nach außen aus der Gehäuseteiloberfläche herausbewegt und steht somit gegenüber dieser hervor, insbesondere von der Decke aus in den Raum hinein, so dass es leicht erkennbar ist und eine zwischenzeitige Demontage anzeigt. Ein solcher Rauchmelder zeigt somit seine Manipulation an und kann überprüft werden.

Die genannte Kraftbelastung kann z.B. durch ein Federelement erzeugt sein. Ein solches Federelement kann durch eine separate Feder, z.B. Druckfeder realisiert sein. Es kann bei jeglicher Art der Herausbewegung vorgesehen sein, dass dies unverlierbar erfolgt, d.h. das Anzeigeelement ist zwar aus der Oberfläche herausbewegt, fällt jedoch nicht komplett aus dem unteren Gehäuseteil heraus.

In einer bevorzugten Ausführung kann es vorgesehen sein, dass ein dem Boden des oberen Gehäuseteils gegenüberliegender Bereich des unteren Gehäuseteils eine Ausnehmung aufweist, in der als Anzeigeelement ein die Ausnehmung verschließendes Gehäusewandelement einliegt. So ist ein solches Anzeigeelement, welches integralen Bestandteil des Gehäuseteils, insbesondere dessen Deckelbereich bildet, bei ordnungsgemäßer Befestigung nicht als Anzeigeelement erkennbar, da es eben / plan zur Gehäuseteiloberfläche angeordnet ist. Erst wenn es nicht mehr über den Steg und dessen Kopf mit dem Boden verbunden ist steht es gegenüber dieser Oberfläche vor und wird als Anzeige wahrgenommen.

Um eine Verbindung von Kopf des Stegs und Boden bei der drehenden Bewegung des unteren Gehäuseteils zu bewirken, kann es bevorzugt vorgesehen sein, dass der Eingriffsbereich eine um die Drehachse der Gehäuseteile teilkreisbogenförmig gekrümmte Führungskulisse umfasst, in die der Kopf bei einer Drehung beim Befestigen der Gehäuseteile einfährt und die zumindest an ihrem Ende eine mit dem Kopf zusammenwirkende Trennvorrichtung aufweist.

Hierfür ist es vorgesehen, dass das Anzeigeelement und somit dessen Steg, sowie dessen Kopf radial beabstandet zur Drehachse angeordnet ist, so dass der Kopf des Steges, bevorzugt unmittelbar über dem Boden des oberen Gehäuseteils eine Bewegung auf einer Teilkreisbahn vollzieht, denn die Gehäuseteile drehend aneinander befestigt werden. Die Führungskulisse ist dabei so angeordnet, dass zunächst beim Aufsetzen des unteren auf das obere Gehäuseteil der Kopf des Steges vor der Führungskulisse bzw. deren Eintrittsöffnung angeordnet ist und mit Beginn der Drehbewegung zum Befestigen in die Führungskulisse einfährt, bevorzugt dabei von der Führungskulisse umfasst wird, insbesondere zumindest so, dass die Führungskulisse bereichsweise die zum unteren Gehäuseteil weisende Kopfseite überdeckt.

Bevorzugt weist der Kopf einen größeren Querschnitt, insbesondere Breite auf, als ein zum unteren Gehäuseteil weisender Schlitz in der Führungskulisse durch den der Steg hindurchreicht.

Der Steg kann allgemein eine Materialverdünnung, insbesondere unmittelbar angrenzend an den Kopf aufweisen, was die Trennung des Kopfes vom StegEnde vereinfacht. Hier kann es mit Bezug auf die zuvor beschriebene Ausführung vorgesehen sein, dass die Schlitzbreite in der Führungskulisse an den verringerten Querschnitt dieser Materialverdünnung angepasst ist.

In bevorzugter Weiterbildung kann es vorgesehen sein, dass die Führungskulisse wenigstens eine zur Bodenaußenfläche / Raumdecke weisende Gleitfläche aufweist, an welcher der Kopf mit einer zum unteren Gehäuseteil weisenden Kopffläche bei einer Drehung beim Befestigen entlang gleitet, wobei der Abstand der Gleitfläche zum unteren Gehäuseteil mit fortschreitendem Drehwinkel zunimmt. Hierdurch wird der Kopf bei einer drehenden Befestigung in die Richtung zum Boden bzw. zur Raumdecke bewegt, wodurch das Anzeigeelement in gleicher Richtung um die gleiche Wegstrecke bewegt wird, insbesondere wobei ein über die Gehäuseteiloberfläche hervorstehendes Anzeigeelement in das Gehäuseteil oder mit der Gehäuseteiloberfläche bündig gezogen wird.

Weiterhin kann in einer möglichen Ausführung am Ende der Führungskulisse ein Rastelement angeordnet sein, mit dem der Kopf verrastet, insbesondere wenn er über dieses auf seiner Bewegungsbahn herübergeführt ist. Dadurch ist der Kopf nach Verrastung ortsfest oder in einem örtlichen Bereich festgelegt. Bei einem Rückdrehen des unteren Gehäuseteils zum Zweck der Entfernung bleibt demnach der Kopf ortsfest im Eingriffsbereich am Boden verrastet und trennt sich vom Steg, z.B. durch Abriss oder Abscheren, wodurch das Anzeigeelement hervortritt.

In einer Weiterbildung der zuvor beschriebenen Verrastung oder auch alternativ zu dieser kann dem Verlauf der Führungskulisse folgend in der Führungskulisse ein Messer angeordnet sein, bei welchem der radiale Abstand der Messerschneide zur Drehachse mit fortschreitendem Drehwinkel beim Befestigen zunimmt. Die Schneide des Messerendes am Ende der Führungskulisse hat somit zur Drehachse einen größeren Abstand als am Messeranfang. Dies bedeutet, dass der Steg, bzw. ein Verbindungsbereich zwischen Steg und Kopf bei einem Rückdrehen des unteren Gehäuseteil auf seiner Kreisbahn um die Drehachse gegen die Schneide geführt wird, welche den Kopf abschneidet, bzw. z.B. bei vorherigen Verrastung den angebrochenen aber noch hängenden Kopf vom Steg trennt. Hierfür ist die Schneide bevorzugt so angeordnet, dass der radiale Abstand der Schneide am Anfang kleiner ist und am Messerende größer ist als der radiale Abstand des Kopfes bzw. des Verbindungsbereiches zwischen Kopf und Steg zur Drehachse.

Um zu erreichen, dass der Kopf erst bei einer Zurückbewegung mit der Messerscheide in Kontakt kommt kann es weiterhin vorgesehen sein, dass das Messer am Anfang der Führungskulisse am Boden befestigt ist und ein freies bewegliches Ende aufweist, insbesondere wobei der Abstand der vom Boden wegweisenden Messeroberfläche zum unteren Gehäuseteil mit fortscheitendem Drehwinkel abnimmt. Gegenüber dem Boden ist somit das Messer ansteigend angeordnet.

Es kann dann vorgesehen sein, dass das Messer, insbesondere zumindest dessen freies Ende, von der dem Boden zuweisenden Seite des Kopfes bei einer Drehung beim Befestigen in Richtung zum Boden verlagerbar / verlagert ist. Der Kopf gleitet somit bei einer Befestigungsdrehung über die Messeroberfläche und drück das Messer in Richtung zum Boden. Am Ende der Drehbewegung des unteren Gehäuseteils liegt der Kopf in Drehrichtung hinter dem Messerende, so dass das zum Boden gedrückte Messer wieder zurückweicht, insbesondere so, dass am Ende der Drehung zum Befestigen die Messerschneide am freien Ende des Messers über derjenigen Fläche des Kopfes angeordnet ist, die zum unteren Gehäuseteil weist. Damit liegt der Kopf zwischen Messerschneide und Boden und kann beim Zurückdrehen abgetrennt werden.

In einer weiteren bevorzugten Ausführung kann es vorgesehen sein, dass das Anzeigeelement und der Steg miteinander lösbar verbunden sind. Dies eröffnet die Möglichkeit, das Anzeigelement von einem Steg, von welchem der Kopf abgetrennt wurde, zu lösen und so das alte Anzeigeelement mit einem neuen Steg mit Kopf wieder zu verbinden. Durch die Wiederverwendung des alten Anzeigeelementes werden Farbabweichungen vermieden, die sich ansonsten zwischen einem neuen Anzeigeelement und dem alten übrigen Gehäuse ergeben könnten.

Ein Ausführungsbeispiel der Erfindung ist den nachfolgenden Figuren gezeigt. Es zeigen:
- Fig. 1:: Einen Rauchmelder ohne Darstellung der Raumdecke
- Fig. 2:: das Anzeigeelement mit Steg, dessen Kopf in einer Führungskulisse am Boden eingreift
- Figur 3:: das Anzeigeelement mit Steg, dessen Kopf und dem Messer in separater Darstellung

Die Figur 1 zeigt zunächst in einer Gesamtdarstellung eine mögliche erfindungsgemäße Ausführung eines Rauchmelders. Erkennbar ist ein unteres Gehäuseteil 1, welches hier im Querschnitt kreisförmig ist und ein oberes an der nicht gezeigten Raumdecke befestigtes bzw. befestigbares Gehäuseteil 2. Beide Gehäuseteile werden durch Drehung um eine Drehachse 3 aneinander befestigt, z.B. durch Gewinde, Bajonett etc.

Zwischen den Gehäuseteilen 1 und 2 befindet sich eine hier nicht näher beschriebene Vorrichtung zur Rauchdetektion. Raucheintrittsöffnungen 3 sind hier am oberen Gehäuseteil 2 gezeigt, können aber auch am unteren angeordnet sein.

In der Gehäuseoberfläche des unteren Gehäuseteils 1 befindet sich eine Ausnehmung 4, die mit einem an die Ausnehmung in der Form angepassten Anzeigeelement 5 bündig verschlossen ist.

Die Figur 2 zeigt alleine das Anzeigeelement 5 ohne unteres Gehäuseteil 1 in seiner Zusammenwirkung mit dem Boden 2a des hier im übrigen nicht weiter gezeigten oberen Gehäuseteils 2. Figur 3 zeigt das Anzeigeelement 5 alleine, ebenfalls ohne Boden 2a. Figur 2 und 3 werden im Folgenden gemeinsam weiter beschrieben.

Bei der Drehung des unteren Gehäuseteils 1 um die Drehachse 3 beschreibt der Kopf 7 am unteren Ende des Steges 8 eine teilkreisförmige Bewegungsbahn. Auf dieser Bahn wird der Kopf 7 in eine Führungskulisse 10 eingeführt und bewegt sich darin von deren Anfang bis zu deren Ende 10a. Die Führungskulisse ist ausgebildet durch zwei vom Boden aufstehende parallel gekrümmt verlaufende Wände, wobei jede Wand einen zur gegenüberliegenden Wand weisenden Kragen aufweist. Der Abstand zwischen den Kragen ist kleiner als zwischen den Wänden, wodurch ein Schlitz 11 ausgebildet ist, durch den ein Verbindungsbereich zwischen Kopf 7 und Steg 8 geführt ist. Der Verbindungsbereich 8a ist im Querschnitt kleiner ausgeführt als der Steg 8 bzw. der Kopf 7 und stellt somit das schwächste Glied in der Verbindung von Kopf 7 zu Steg 8 dar. An diesem Verbindungsbereich 8a kann der Kopf 7 vom Steg getrennt werden.

Die über die Wände der Führungskulisse 10 zur jeweils gegenüberliegenden Wand weisenden Kragen haben eine zum Boden weisende Gleitfläche, an welcher die zum unteren Gehäuseteil 1 weisende Kopffläche 7a entlang gleitet. Diese Gleitfläche verläuft in bevorzugter Ausführung nicht lediglich parallel zum Boden 2a, sondern der Abstand dieser Gleitfläche zum unteren Gehäuseteil 1 nimmt vom Anfang 10 der Führungskulisse bis zu deren Ende 10a zu. D.h. das dann der Kopf 7 bei seiner Bewegung in der Führungskulisse 10 auf dem Weg bis zu deren Ende 10a in die Richtung zum Boden geführt wird. Das über den Steg 8 am Kopf hängende Anzeigeelement 5 wird in gleiche Richtung geführt und so bündig zur Oberfläche des Gehäuseteils 1 gezogen.

In der Führungskulisse 10, insbesondere zwischen deren Wänden liegt ein Messer 9, dessen eines Ende 9a am Boden 2a, insbesondere dessen Deckenseite, fest ist und dessen anderes Ende 9b frei beweglich ist, insbesondere in seinem Abstand relativ zum Boden 2a. Der radiale Abstand der Schneide 9c des Messers 9 nimmt von dem Anfang der Führungskulisse 10 bis zu deren Ende 10a bezogen auf den Drehpunkt 6 zu, insbesondere so, dass die Schneide 9c am freien Ende 9b einen größeren radialen Abstand hat als der Verbindungsbereich 8a zwischen Steg 8 und Kopf 7.

Bei seiner Bewegung in der Führungskulisse 10 bis zu deren Ende 10a drückt zunächst der Kopf 7 mit seiner zum Boden weisenden Seite 7b das Messer 9 in Richtung zum Boden 2a. Wenn der Kopf 7 am Ende 10a der Führungskulisse 10 über das Messer 9 hinaus gelangt, schwingt das zuvor zum Boden gedrückte Messer 9 zurück, bevorzugt bis über eine in Rückdrehrichtung vordere Anlaufschräge 7c am Kopf 7, wie es besonders gut Figur 3 zeigt.

Wird bei einer Drehung des unteren Gehäuseteil 1 nun der Kopf in der Führungskulisse 10 von deren Ende 10a zu deren Anfang bewegt, so liegt dabei der Kopf 7 zwischen Messer 9 und Boden 2 so dass der Verbindungsbereich 8a auf dem Weg in der Führungskulisse an die Messerschneide 9c herangeführt und durchtrennt wird.

Damit ist der Steg 8 und das Anzeigeelement 5 vom Kopf 7 frei und tritt aus der Oberfläche des unteren Gehäuseteils 1 heraus und zeigt eine Öffnungsmanipulation am Rauchmelder an.

In der hier gezeigten und auch bei allen anderen möglichen Ausführungsformen ebenso möglichen Ausgestaltung des Steges 8 kann dieser z.B. in der Richtung seiner Längserstreckung eine wellige Form aufweisen. Hierdurch ist der Steg 8 in Längsrichtung leicht federnd dehnbar, so dass das Anzeigeelement 5 mit einer Feder-Kraft in der Gehäusefläche gehalten ist und beim Abtrennen des Kopfes durch das plötzliche Nachlassen der Haltekraft aus der Oberfläche herausschießt.

## Patentansprüche

1. Rauchmelder umfassend ein oberes, insbesondere raumdeckenseitiges Gehäuseteil (2) und ein unteres, insbesondere raumseitiges Gehäuseteil (1), die aneinander mittels einer formschlüssigen, lösbaren Drehverbindung verbindbar sind, wobei zwischen den Gehäuseteilen (1,2) eine Vorrichtung zur Rauchdetektion angeordnet ist, **dadurch gekennzeichnet, dass** das untere Gehäuseteil (1) ein aus der Gehäuseteiloberfläche heraus bewegbares Anzeigeelement (5) aufweist, welches einen sich zum Boden des oberen Gehäuseteils (2) erstreckenden Steg (8) aufweist, dessen zum Boden weisendes Ende einen vom Steg (8) trennbaren Kopf (7) aufweist und am Boden (2a) ein Eingriffsbereich (10) angeordnet ist, mit dem der Kopf (7) durch Drehung des unteren (1) gegenüber dem oberen Gehäuseteil (2) beim Befestigen in Eingriff bringbar ist und bei einer Drehung beim Lösen vom Steg (8) abtrennbar ist.

2. Rauchmelder nach Anspruch 1, **dadurch gekennzeichnet, dass** ein dem Boden (2a) des oberen Gehäuseteils (2) gegenüberliegender Bereich des unteren Gehäuseteils (1) eine Ausnehmung (4) aufweist, in der als Anzeigeelement (5) ein die Ausnehmung (4) verschließendes Gehäusewandelement (5) einliegt.

3. Rauchmelder nach einem der vorherigen Ansprüche, **dadurch gekennzeichnet, dass** das Anzeigeelement (5) in die Richtung nach außen kraftbelastet ist, insbesondere durch ein Federelement und nach Abtrennung des Kopfes (7) vom Steg (8) gegenüber der umgebenden Gehäuseoberfläche des unteren Gehäuseteils (1) vorsteht.

4. Rauchmelder nach einem der vorherigen Ansprüche, **dadurch gekennzeichnet, dass** der Eingriffsbereich (10) eine um die Drehachse (3) der Gehäuseteile (1,2) teilkreisbogenförmig gekrümmte Führungskulisse (10) umfasst, in die der Kopf (7) bei einer Drehung beim Befestigen der
Gehäuseteile (1,2) einfährt und die zumindest an ihrem Ende (10a) eine mit dem Kopf (7) zusammenwirkende Trennvorrichtung aufweist.

5. Rauchmelder nach Anspruch 4, **dadurch gekennzeichnet, dass** die Führungskulisse (10) wenigstens eine zur Bodenaussenfläche weisende Gleitfläche aufweist, an welcher der Kopf (7) mit einer zum unteren Gehäuseteil (1) weisenden Kopffläche (7a) bei einer Drehung beim Befestigen entlang gleitet, wobei der Abstand der Gleitfläche zum unteren Gehäuseteil (1) mit fortschreitendem Drehwinkel zunimmt.

6. Rauchmelder nach Anspruch 4 oder 5, **dadurch gekennzeichnet, dass** am Ende (10a) der Führungskulisse (10) ein Rastelement angeordnet ist, mit dem der Kopf (7) verrastet und nach Verrastung ortsfest festgelegt ist.

7. Rauchmelder nach einem der vorherigen Ansprüche 4 bis 6, **dadurch gekennzeichnet, dass** dem Verlauf der Führungskulisse (10) folgend in der Führungskulisse (10) ein Messer (9) angeordnet ist, bei welchem der radiale Abstand der Messerschneide (9c) zur Drehachse (3) mit fortschreitendem Drehwinkel beim Befestigen zunimmt.

8. Rauchmelder nach Anspruch 7, **dadurch gekennzeichnet, dass** das Messer (9) am Anfang der Führungskulisse (10) am Boden (2a) befestigt ist und ein freies bewegliches Ende (9b) aufweist, insbesondere wobei der Abstand der vom Boden (2) wegweisenden Messeroberfläche zum unteren Gehäuseteil (1) mit fortscheitendem Drehwinkel abnimmt.

9. Rauchmelder nach Anspruch 8, **dadurch gekennzeichnet, dass** das Messer (9), insbesondere zumindest dessen freies Ende (9b), von der dem Boden (2) zuweisenden Seite (7b) des Kopfes (7) bei einer Drehung beim Befestigen in Richtung zum Boden (2) verlagerbar / verlagert ist.

10. Rauchmelder nach einem der vorherigen Ansprüche 8 oder 9, **dadurch gekennzeichnet, dass** am Ende der Drehung zum Befestigen die Messerschneide (9c) am freien Ende (9b) des Messers (9) über derjenigen Fläche (7a) des Kopfes (7) angeordnet ist, die zum unteren Gehäuseteil (1) weist.

11. Rauchmelder nach einem der vorherigen Ansprüche, **dadurch gekennzeichnet, dass** Anzeigeelement (5) und Steg (8) miteinander lösbar verbunden / verbindbar sind.

## Claims

1. Smoke detector comprising an upper housing part (2), particularly on the ceiling side, and a lower housing part (1), particularly on the room side, which may be connected to each other by means of a positive turning connection in a detachable way, in which a device for smoke detection is arranged between the housing parts (1, 2), **characterised in that** the lower housing part (1) has an indicator element (5), which may be moved out of the housing part surface, which has a projection (8) extending to the bottom of the upper housing part (2), of which the end facing towards the bottom has a head (7), which may be separated from the projection (8), and an engagement area (10) is arranged on the bottom (2a), with which the head (7) may be engaged by turning the lower housing part (1) with reference to the upper housing part (2) when fastening and may be separated by turning when detaching from the projection (8).

2. Smoke alarm according to claim 1, **characterised in that** an area of the lower housing part (1) opposite the bottom (2a) of the upper housing part (2) has a recess (4), in which there is a housing wall element (5) closing the recess (4) as an indicator element (5).

3. Smoke alarm according to one of the previous claims, **characterised in that** the indicator element (5) is subject to load in the outwards direction, particularly by a spring element, and after separating the head (7) from the projection (8) it projects with reference to the surrounding housing surface of the lower housing part (1).

4. Smoke alarm according to one of the previous claims, **characterised in that** the engagement area (10) comprises a curved guide slot (10) in the shape of an arc around the axis of rotation (3) of the housing parts (1, 2), into which the head (7) goes when turning when fastening the housing parts (1, 2) and which has a separating device working together with the head (7) at least at its end (10a).

5. Smoke alarm according to claim 4, **characterised in that** the guide slot (10) has at least one sliding surface facing towards the external surface of the bottom, along which the head (7) with a head surface (7a) facing towards the lower housing part (1) slides when turning when fastening, in which the distance of the sliding surface to the lower housing part (1) increases with an increasing angle of rotation.

6. Smoke alarm according to claim 4 or 5, **characterised in that** a catch element is arranged at the end (10a) of the guide slot (10), with which the head (7) is locked and set in a fixed position after locking.

7. Smoke alarm according to one of the previous claims 4 to 6, **characterised in that** a knife (9) is arranged in the guide slot (10) following the course of the guide slot (10), in which the radial distance of the knife blade (9c) to the axis of rotation (3) increases with an increasing angle of rotation when fastening.

8. Smoke alarm according to claim 7, **characterised in that** at the start of the guide slot (10) the knife (9) is fastened to the bottom (2a) and has a free, moveable end (9b), particularly in which the distance of the knife surface facing away from the bottom (2) of the lower housing part (1) decreases with an increasing angle of rotation.

9. Smoke alarm according to claim 8, **characterised in that** the knife (9), particularly at least at its free end (9b), may be / is moved in the direction of the bottom (2) from the side (7h) of the head (7) facing towards the bottom (2) when turning when fastening.

10. Smoke alarm according to one of the previous claims 8 or 9, **characterised in that** at the end of turning for fastening the knife blade (9c) at the free end (9b) of the knife (9) is arranged above the surface (7a) of the head (7), which faces towards the lower housing part (1).

11. Smoke alarm according to the previous claims, **characterised in that** the indicator element (5) and projection (8) are / may be connected to each other in a detachable way.

## Revendications

1. Détecteur de fumée comprenant en particulier une partie supérieure de boîtier (2), située du côté du plafond de la pièce et en particulier une partie inférieure de boîtier (1) orientée vers la pièce, qui peuvent être reliées l'une à l'autre par complémentarité de formes au moyen d'un élément de liaison rotatif pouvant être enlevé, un dispositif pour la détection de fumée étant disposé entre les parties de boîtier (1, 2), **caractérisé en ce que** la partie inférieure de boîtier (1) présente un élément d'affichage (5) pouvant se déplacer vers l'extérieur hors de la surface de boîtier, qui présente une tige (8) s'étendant jusqu'au fond de la partie supérieure de boîtier (2), dont l'extrémité pointant vers le sol présente une tête (7) pouvant être détachée de la tige (8) et une zone d'engagement (10) disposée dans le fond (2a), zone dans laquelle la tête (7) peut être encliquetée par une rotation de la partie inférieure de boîtier (1) par rapport à la partie supérieure (2) lors de la fixation et peut être détachée par une rotation lors de la libération de la tige (8).

2. Détecteur de fumée selon la revendication 1 **caractérisé en ce qu'**un domaine situé au fond (2a) de la partie supérieure de boîtier (2) situé en face de la partie inférieure de boîtier (1) présente un évidement (4) dans lequel se loge un élément de paroi de boîtier (5) fermant l'évidement (4) en tant qu'élément d'affichage (5).

3. Détecteur de fumée selon l'une des revendications précédentes **caractérisé en ce que** l'élément d'affichage (5) est soumis à une force en direction de l'extérieur, en particulier par un élément ressort et dépasse de la surface de boîtier entourant la partie inférieure de boîtier (1) après le détachement de la tête (7) à partir de la tige (8).

4. Détecteur de fumée selon l'une des revendications précédentes **caractérisé en ce que** la zone d'engagement (10) comprend une coulisse de guidage (10) recourbée en forme d'une partie d'arc de cercle autour de l'axe de rotation (3) des parties de boîtier (1, 2), zone dans laquelle la tête (7) se loge lors d'une rotation pour la fixation des parties de boîtier (1, 2) et qui présente au moins à son extrémité (10a) un dispositif de séparation agissant conjointement avec la tête (7).

5. Détecteur de fumée selon la revendication 4 **caractérisé en ce que** la coulisse de guidage (10) présente au moins une surface de glissement dirigée jusqu'à la surface externe du fond, le long de laquelle la tête (7) glisse par une surface frontale (7a) de la partie inférieure de boîtier (1) lors d'une rotation pour la fixation, l'espace avec la partie inférieure de boîtier (1) augmentant avec un angle de rotation croissant.

6. Détecteur de fumée selon les revendications 4 ou 5 **caractérisé en ce qu'**un élément d'encliquetage est disposé à l'extrémité (10a) de la coulisse de guidage (10) dans lequel la tête (7) s'encliquète et est fixée à un endroit donné après l'encliquetage.

7. Détecteur de fumée selon l'une des revendications précédentes de 4 à 6 **caractérisé en ce qu'**un couteau (9) est disposé à la suite de la coulisse de guidage (10) dans la coulisse de guidage (10) où l'espace radial entre la partie coupante du couteau (9c) et l'axe de rotation (3) augmente avec un angle de rotation croissant, lors de la fixation.

8. Détecteur de fumée selon la revendication 7 **caractérisé en ce que** le couteau (9) est fixé au début de la coulisse de guidage (10) sur le fond (2a) et présente une extrémité libre (2) mobile, en particulier, l'espace entre la surface de couteau orientée vers le sol (2) et la partie de boîtier inférieure (1) diminuant avec un angle de rotation croissant.

9. Détecteur de fumée selon la revendication 8 **caractérisé en ce que** le couteau (9), en particulier au moins son extrémité libre (9b), peut être/est déplacé en direction du sol (2) du côté de la face (7b) de la tête (7) orientée vers le sol (2) lors d'une rotation pour la fixation.

10. Détecteur de fumée selon l'une des revendications précédentes 8 ou 9 **caractérisé en ce qu'**à la fin de la rotation pour la fixation, la partie coupante du couteau (9c) est disposée à l'extrémité libre (9b) du couteau (9) sur la surface (7a) de la tête (7) qui est orientée vers la partie inférieure du boîtier (1 ).

11. Détecteur de fumée selon l'une des revendications précédentes **caractérisé en ce que** l'élément d'affichage (5) et la tige (8) sont reliés pouvant être détachés/peuvent être reliés.
